# EUROPÄISCHE PATENTSCHRIFT

(11) **EP 1 594 343 B1**
(45) Veröffentlichungstag und Bekanntmachung des Hinweises auf die Patenterteilung: **05.11.2008**
(21) Anmeldenummer: 05103360.3
(22) Anmeldetag: 26.04.2005
(51) Int. Cl.: H04R 25/00

(54) **Hörhilfevorrichtung und entsprechendes Betriebsverfahren**
Hearing-aid device and corresponding operating method
Dispositif de prothèse auditive et procédé de fonctionnement correspondant

(30) Priorität: 04.05.2004 DE 102004021964
(43) Veröffentlichungstag der Anmeldung: 09.11.2005
(73) Patentinhaber: Siemens Audiologische Technik GmbH, 91058 Erlangen (DE)
(72) Erfinder: Barthel, Roland, 91054 Erlangen (DE)
(74) Vertreter: Maier, Daniel Oliver

(56) Entgegenhaltungen:
- EP-A1- 0 591 791
- WO-A-02/23950
- DE-U1- 9 320 391

## Beschreibung

Die vorliegende Erfindung betrifft eine Hörhilfevorrichtung mit einem Gehäuse, einer Richtmikrofoneinrichtung, einer Übertragungseinrichtung zum elektrischen oder elektromagnetischen Übertragen von Signalen zwischen der Hörhilfevorrichtung und einer externen Vorrichtung und einer Hörgeräteinrichtung zum Verstärken von Richtmikrofonsignalen, die ausschließlich direkt von der Richtmikrofoneinrichtung stammen, in einem ersten Betriebsmodus und zum Verstärken von Signalen, die von der Übertragungseinrichtung stammen, in einem zweiten Betriebsmodus. Darüber hinaus betrifft die vorliegende Erfindung ein entsprechendes Verfahren zum Betreiben einer Hörhilfevorrichtung.

Bekanntermaßen werden In-dem-Ohr-Hörgeräte mit Hilfe einer Otoplastik in den Ohrkanal eingesetzt. Die Mikrofone des Richtmikrofons des Hörgeräts sind dabei so angeordnet, dass seine höchste Empfindlichkeit im eingesetzten Zustand des Hörgeräts im Wesentlichen waagrecht nach vorne weisen.

Ferner sind auf dem Markt sogenannte Headsets verfügbar, die beispielsweise in Verbindung mit Mobilfunktelefonen eingesetzt werden. Dabei wird das Telefonsignal drahtlos oder drahtgebunden vom Telefon zu dem Headset übertragen. Dieses ist entweder durch eine Otoplastik oder mit einem Ohrstöpsel im Ohr befestigt und bedeckt zum Teil die Ohrmuschel.

Für einige Headset-Träger wäre es wünschenswert, wenn das Headset auch Hörgerätefunktionalität besitzen würde. Dies hätte den Vorteil, dass der Headset-Benutzer auch von einer Frequenzgangformung eines Hörgeräts profitieren könnte. Die Problematik dabei besteht jedoch darin, dass in einem Hörgerätemodus die Richtmikrofone waagrecht nach vorne und in einem Telefonmodus zum Mund des Benutzers gerichtet werden müssten.

Aus der Druckschrift DE 93 20 391 U1 ist eine Betätigungsvorrichtung für Hörgeräte, insbesondere zum Ein-/Aus-Schalten, zum Ausschalten von Mikrofon- auf Induktionsspulenbetrieb, zum Einstellen der Lautstärke oder als Situationsumschalter zur Einstellung wählbarer Übertragungsfunktionen bekannt. Die Betätigungsvorrichtung kann in Form eines Mikroschalters als Druck-, Tasten- oder Wippenschalter oder in Form eines kleinen Drehschalters ausgebildet sein, wobei insbesondere in der Ausbildung als Schalter mit drehbarem Betätigungselement auch mehrere Schaltfunktionen auslösbar oder mehrere Schaltstellungen auswählbar sind.

Darüber hinaus zeigt die Patentschrift DE 42 33 813 C1 ein programmierbares Hörhilfegerät mit platzsparender Anordnung der Schalterelemente. Dabei ist in eine Programmierbuchse ein Schaltelement zum Ein-/Aus-Schalten des Hörgeräts einsetzbar. Das einsetzbare Schalterelement kann als Drehschalter oder Potentiometer ausgebildet sein.

Die Aufgabe der vorliegenden Erfindung besteht somit darin, eine Hörhilfevorrichtung anzugeben, die dieser Problematik Rechnung trägt. Darüber hinaus soll ein entsprechendes Verfahren zum Betreiben einer Hörhilfevorrichtung angegeben werden.

Erfindungsgemäß wird diese Aufgabe gelöst durch eine Hörhilfevorrichtung mit einem Gehäuse, einer Richtmikrofoneinrichtung, einer Übertragungseinrichtung zum elektrischen oder elektromagnetischen Übertragen von Signalen zwischen der Hörhilfevorrichtung und einer externen Vorrichtung und einer Hörgeräteinrichtung zum Verstärken von Richtmikrofonsignalen, die ausschließlich direkt von der Richtmikrofoneinrichtung stammen, in einem ersten Betriebsmodus und zum Verstärken von Signalen, die von der Übertragungseinrichtung stammen, in einem zweiten Betriebsmodus, sowie einem Drehschalter, der einen ersten und einen dazu drehbaren zweiten Abschnitt aufweist, wobei das Gehäuse mit dem ersten und die Richtmikrofoneinrichtung mit dem zweiten Abschnitt verbunden ist, so dass die Hörhilfevorrichtung durch Drehen der Richtmikrofoneinrichtung relativ zum Gehäuse von dem einen in den anderen der beiden Betriebsmodi schaltbar ist.

In vorteilhafter Weise kann damit die Schaltfunktionalität mit dem Ausrichtvorgang der Richtmikrofone gekoppelt und somit ein Kompromiss vermieden werden, gemäß dem die Richtmikrofone in eine mittlere Position zwischen der Waagrechten und der Richtung zum Mund des Benutzers fest ausgerichtet wären.

Vorzugsweise sind in dem zweiten Betriebsmodus auch Signale von der Richtmikrofoneinrichtung verstärkbar. Dies ist nicht nur bei binauraler Versorgung zwangsläufig notwendig, sondern bringt auch grundsätzlich Vorteile für Hörgeschädigte, da ihre eigene Sprache für sie passend verstärkt wird.

Der zweite Betriebsmodus kann ein Telefonmodus sein, wobei die elektrisch oder elektromagnetisch übertragenen Signale von einem Telefon stammen. Das einfache Umschalten in den Telefonmodus wird zwar ein Hauptanwendungsgebiet darstellen, dennoch ist das erfindungsgemäße Verfahren und die erfindungsgemäße Hörhilfevorrichtung auch dafür verwendbar, dass in dem zweiten Modus lediglich die eigenen Sprachsignale zu einem externen Verstärker übertragen werden. Dies eignet sich beispielsweise für Veranstaltungen in größeren Räumen, Fernsehveranstaltungen und dergleichen. In jedem Fall kann der Träger in dem zweiten Modus auch von der Hörgerätefunktionalität profitieren und gegebenenfalls in den reinen Hörgerätebetrieb durch einfaches Drehen der Richtmikrofone umschalten.

Bei einer vorteilhaften Ausgestaltung der erfindungsgemäßen Hörhilfevorrichtung weist die Übertragungseinrichtung einen Bluetooth-Chip auf. Damit können Standardübertragungsverfahren genutzt werden.

Vorteilhaft kann ferner sein, wenn in dem ersten Betriebsmodus die Übertragungseinrichtung inaktiv geschaltet werden kann. Dies führt zu Energieeinsparungen, so dass die Batterie einer Hörhilfevorrichtung länger genutzt werden kann.

Der Drehschalter ist, wie bereits erwähnt, mit seinem einen Abschnitt fest mit dem Gehäuse der Hörhilfevorrichtung verbunden. Dabei kann das Gehäuse als Otoplastik realisiert sein. Damit kann ein Tragekomfort und ein Akustikkomfort wie bei üblichen Hörgeräten erreicht werden.

Die vorliegende Erfindung wird nun anhand der beigefügten Zeichnungen näher erläutert, in denen zeigen:
- FIG 1: eine erfindungsgemäße Hörhilfevorrichtung beim Tragen im Hörgerätemodus;
- FIG 2: das Hörgerät von FIG 1 im Telefonmodus;
- FIG 3: ein Prinzipschaltbild für den Telefonmodus; und
- FIG 4: ein Prinzipschaltbild für den Hörgerätemodus.

Das nachfolgend näher geschilderte Ausführungsbeispiel stellt eine bevorzugte Ausführungsform der vorliegenden Erfindung dar.

Entsprechend FIG 1 ist die erfindungsgemäße Hörhilfevorrichtung H ähnlich einem In-dem-Ohr-Hörgerät in den Ohrkanal eines Trägers eingesetzt. Ein Ausleger A, in dem das Richtmikrofon untergebracht ist, weist entsprechend dem eingezeichneten Pfeil waagrecht nach vorne. Die Richtung des Auslegers entspricht dabei der höchsten Empfindlichkeit des Richtmikrofons. In diesem Modus nimmt der Träger in erster Linie den Schall einer Quelle wahr, auf die der Träger seinen Blick richtet. Dies entspricht dem üblichen Hörgerätemodus.

Falls der Träger nun ein Telefongespräch führt, sind in erster Linie die Sprachsignale des Trägers für die Übertragung aufzunehmen. Daher wird gemäß FIG 2 der Ausleger A des Hörgeräts H entsprechend dem dort eingezeichneten Pfeil zum Mund des Trägers gedreht. Die Otoplastik im Gehörgang des Trägers ändert dabei ihre Position nicht. Die Drehung des Auslegers A gegenüber der Otoplastik wird durch einen Drehschalter gewährleistet. Durch die Drehung wird dann nicht nur die Vorzugsrichtung des Richtmikrofons geändert, sondern auch von dem Hörgerätmodus in den Telefonmodus geschaltet. Dabei wird die Übertragungseinrichtung zum Senden und Empfangen elektrischer bzw. elektromagnetischer Signale eingeschaltet. Darüber hinaus wird das Hörgerät in den Telefonbetrieb geschaltet, in dem geeignete Filterungen und Verstärkungen spezifisch für Telefonsituationen durchgeführt werden. Durch das Drehen des Auslegers der Hörhilfevorrichtung kann auch die Annahme des Telefongesprächs erfolgen. Zum Beenden des Gesprächs dreht der Träger den Ausleger wieder nach oben.

In jedem Anwendungsfall, d. h. sowohl im Hörgerätemodus als auch im Telefonmodus, wird somit die optimale Richtcharakteristik erreicht, denn der Mikrofonausleger A zeigt immer zur jeweiligen Signalquelle. Vorteilhaft ist ferner, dass die Bedienung des Geräts einfach und intuitiv erfolgen kann. Darüber hinaus ist ein zusätzlicher Schalter zum Annehmen oder Beenden eines Telefongespräche nicht notwendig.

FIG 3 zeigt ein Prinzipschaltbild der Hörgerätevorrichtung in dem Telefonmodus. An einen Hörgerätechip HC ist ein Lautsprecher L und ein Richtmikrofon RM angeschlossen. Über eine bidirektionale Datenverbindung steht der Hörgerätechip HC mit einem Bluetooth-Chip BC, der im Telefonmodus aktiv ist, in Verbindung. Der Bluetooth-Chip BC sendet und empfängt Signale über eine Antenne A. Mit dieser Konfiguration ist es möglich, dass der Träger über den Lautsprecher L sowohl die Telefonsignale von dem Bluetooth-Chip BC als auch die eigenen Sprachsignale über das Richtmikrofon RM jeweils aufbereitet mit dem individuellen Frequenzgang des Hörgerätechips erhält.

Schaltet der Träger nun in den Hörgerätemodus, indem er den Ausleger am Drehschalter nach oben dreht, so wird entsprechend FIG 4 der Bluetooth-Chip BC inaktiv geschaltet, so dass die bidirektionale Verbindung zwischen den beiden Chips unterbrochen ist. In diesem Modus arbeitet die Hörhilfevorrichtung dementsprechend als reines Hörgerät, bei dem ausschließlich die über das Richtmikrofon aufgenommenen Schallsignale im Hörgerätechip entsprechend aufbereitet werden.

## Patentansprüche

1. Hörhilfevorrichtung (H) mit
- einem Gehäuse,
- einer Richtmikrofoneinrichtung (RM),
- einer Übertragungseinrichtung (BC) zum elektrischen oder elektromagnetischen Übertragen von Signalen zwischen der Hörhilfevorrichtung (H) und einer externen Vorrichtung und
- einer Hörgeräteinrichtung (HC) zum Verstärken von Richtmikrofonsignalen, die ausschließlich direkt von der Richtmikrofoneinrichtung (RM) stammen, in einem ersten Betriebsmodus und zum Verstärken von Signalen, die von der Übertragungseinrichtung (BC) stammen, in einem zweiten Betriebsmodus,
**gekennzeichnet durch**
- einen Drehschalter, der einen ersten und einen dazu drehbaren zweiten Abschnitt aufweist, wobei das Gehäuse mit dem ersten und die Richtmikrofoneinrichtung (RM) mit dem zweiten Abschnitt verbunden ist, so dass die Hörhilfevorrichtung (H) **durch** Drehen der Richtmikrofoneinrichtung relativ zum Gehäuse von dem einen in den anderen der beiden Betriebsmodi schaltbar ist.

2. Hörhilfevorrichtung nach Anspruch 1, wobei in dem zweiten Betriebsmodus auch Signale von der Richtmikrofoneinrichtung (RM) verstärkbar sind.

3. Hörhilfevorrichtung nach Anspruch 1 oder 2, wobei der zweite Betriebsmodus ein Telefonmodus ist und die elektromagnetisch übertragenen Signale von einem Telefon stammen.

4. Hörhilfevorrichtung nach einem der vorhergehenden Ansprüche, wobei die Übertragungseinrichtung (BC) einen Bluetooth-Chip aufweist.

5. Hörhilfevorrichtung nach einem der vorhergehenden Ansprüche, wobei in dem ersten Betriebsmodus die Übertragungseinrichtung (BC) inaktiv geschaltet ist.

6. Hörhilfevorrichtung nach einem der vorhergehenden Ansprüche, wobei das Gehäuse durch eine Otoplastik realisiert ist.

## Claims

1. Hearing aid apparatus (H) with
- a housing,
- a directional microphone device (RM),
- a transmission device (BC) for the electrical or electromagnetic transmission of signals between the hearing aid apparatus (H) and an external device and
- a hearing aid device (HC) for amplifying directional microphone signals, which exclusively originate directly from the directional microphone device (RM), in a first operating mode and for amplifying signals which originate from the transmission device (BC), in a second operating mode,
**characterised by**
- a rotary switch comprising a first section and a second section rotatable with it, whereby the housing is connected to the first and the directional microphone device (RM) is connected to the second section, so that the hearing aid apparatus (H) can be switched from one operating mode to the other, by rotating the directional microphone device in relation to the housing.

2. Hearing aid apparatus according to claim 1, whereby signals from the directional microphone device (RM) can also be amplified in the second operating mode.

3. Hearing aid apparatus according to claim 1 or 2, whereby the second operating mode is a telephone mode, and the electromagnetically transmitted signals originate from a telephone.

4. Hearing aid apparatus according to one of the preceding claims, whereby the transmission device (BC) has a Bluetooth chip.

5. Hearing aid apparatus according to one of the preceding claims, whereby the transmission device (BC) is switched to inactive in the first operating mode.

6. Hearing aid apparatus according to one of the preceding claims, whereby the housing is realised by means of an otoplastic.

## Revendications

1. Appareil de correction auditive (H) comprenant
- un boîtier,
- un dispositif de microphone directionnel (RM),
- un dispositif de transmission (BC) pour la transmission de correction électrique ou électromagnétique de signaux entre l'appareil de correction auditive (H) et un appareil externe et
- un dispositif de correction auditive (HC) pour l'amplification de signaux de microphone directionnel qui proviennent exclusivement directement du dispositif de microphone directionnel (RM), dans un premier mode de service, et pour l'amplification de signaux qui proviennent du dispositif de transmission (BC), dans un second mode de service,
**caractérisé par**
- un commutateur rotatif qui présente une première partie et une seconde partie pouvant tourner par rapport à la première, le boîtier étant relié à la première partie et le dispositif de microphone directionnel (RM) à la seconde partie, de sorte que la prothèse auditive (H) peut être commutée par rotation du dispositif de microphone directionnel par rapport au boîtier, de l'un des deux modes de service dans l'autre.

2. Appareil de correction auditive selon la revendication 1, également des signaux provenant du dispositif de microphone directionnel (RM) pouvant être amplifiés dans le second mode de service.

3. Appareil de correction auditive selon la revendication 1 ou 2, le second mode de service étant un mode de téléphone et les signaux transmis de façon électromagnétique provenant d'un téléphone.

4. Appareil de correction selon l'une quelconque des revendications précédentes, le dispositif de transmission (BC) présentant une puce Bluetooth.

5. Appareil de correction auditive selon l'une quelconque des revendications précédentes, le dispositif de transmission (BC) étant désactivé dans le premier mode de service.

6. Appareil de correction auditive selon l'une quelconque des revendications précédentes, le boîtier étant réalisé par une otoplastie.
